# EUROPÄISCHE PATENTSCHRIFT

(11) **EP 2 865 532 B1**
(45) Veröffentlichungstag und Bekanntmachung des Hinweises auf die Patenterteilung: **27.04.2016**
(21) Anmeldenummer: 13189797.7
(22) Anmeldetag: 23.10.2013
(51) Int. Cl.: B41N 3/08

(54) **Feuchtmittel**
Moistening solution
Agent d'humidification

(43) Veröffentlichungstag der Anmeldung: 29.04.2015
(73) Patentinhaber: LANXESS Deutschland GmbH, 50569 Köln (DE)
(72) Erfinder: Wachtler, Peter, 47800 Krefeld (DE)

(56) Entgegenhaltungen:
- JP-B2- 2 959 663
- US-A- 5 128 133
- US-B2- 7 262 222

## Beschreibung

Gegenstand der vorliegenden Anmeldung sind biozid ausgerüstete Feuchtmittel und deren Konzentrate, wie sie beispielsweise für den Offsetdruck eingesetzt werden.

Beim Offsetdruck wird eine Druckplatte eingesetzt, die im Wesentlichen keine Höhenunterschiede aufweist. Vielmehr weisen die Bild- und die Nichtbildstellen einer Offsetdruckplatte unterschiedliche Benetzungseigenschaften auf, d.h. hydrophobe und hydrophile Bereiche. Eine Offsetdruckplatte umfasst üblicherweise einen Träger, der mit einer geeigneten hydrophoben Beschichtung versehen ist. An den Nichtbildstellen wird die lichtempfindliche Schicht entfernt, so dass der hydrophile Schichtträger freigelegt wird. Die hydrophoben Bereiche der Druckplatte sind mit Druckfarbe benetzbar, die hydrophilen Bereiche dementsprechend nicht. Nähere Einzelheiten zur Offsetdrucktechnik sind beispielsweise dem Römpp-Lexikon "Lacke und Druckfarben", Georg Thieme Verlag, Stuttgart, New York 1998, S. 167 bis 170 zu entnehmen.

Für den Druckprozess wird beispielsweise eine Offsetdruckplatte auf den Druckzylinder gespannt. Den Druckzylinder berühren zwei weitere Walzen, die sogenannte Farbwalze und die sogenannte Feuchtwalze.

Mittels der Farbwalze wird die Druckfarbe auf die Druckplatte übertragen, und mittels der Feuchtwalze wird das sogenannte Feuchtmittel auf die Plattenoberfläche aufgetragen. Bei den Feuchtmitteln handelt es sich typischerweise um eine Zusammensetzung, die im Wesentlichen aus Wasser und Zusatzstoffen besteht.

Das Feuchtmittel hat die Aufgabe, auf den nicht druckenden Teilen der Druckplatte einen stabilen Feuchtigkeitsfilm zu erzeugen, der die Annahme der Offsetdruckfarbe auf diesen Teilen der Druckform verhindert. Dabei ist es unerheblich, ob beim Aufbringen von Feuchtmittel und Farbe auf die Druckplatte bei jeder Umdrehung des Plattenzylinders erst das Feuchtmittel und dann die Farbe aufgetragen werden, oder dies in umgekehrter Reihenfolge erfolgt. Vom Druckzylinder aus wird die bildgemäß aufgetragene Farbe typischerweise zunächst auf den sogenannten Gummituchzylinder und von dort aus auf das Papier gedruckt.

Von der Feuchtwalze aus wird das Feuchtmittel sowohl in die druckenden wie die nicht druckenden Bereiche der Druckplatte übertragen. Die Menge des übertragenen Feuchtmittels lässt sich steuern, beispielsweise über die Geschwindigkeit der Schöpfwalze im Feuchtwerk. In den nicht druckenden Bereichen sorgt das Feuchtmittel für die Hydrophilierung der Bereiche. In den druckenden Bereichen bildet sich aus dem Feuchtmittel und der Druckfarbe eine Farb-Wasser-Emulsion.

Vorteilhaft und üblich ist die Zubereitung des anwendungsfertigen Feuchtmittels unmittelbar vor dem Gebrauch im Offsetdruck aus entsprechenden Feuchtmittelkonzentraten und Wasser.

Feuchtmittelkonzentrate sind üblicherweise konzentrierte wässrige Lösungen, gelegentlich aber auch feste, pulver-, tabletten- bzw. pastenförmige Produkte, die die für Feuchtmittel im Offsetdruck erforderlichen Zusatzstoffe enthalten. Aus diesen Konzentraten werden die gebrauchsfertigen Feuchtmittel hergestellt durch Verdünnen mit bzw. Lösen der Konzentrate in Wasser.

Derartige Feuchtmittel können bei der Lagerung und im Einsatz an der Druckmaschine von Mikroorganismen wie Bakterien, Schimmel, Hefen und Algen angegriffen werden und dadurch in eine für die Verwendung nicht mehr geeignete Form überführt werden. Mikrobiologischer Verderb von Feuchtmitteln macht sich beispielsweise bemerkbar durch schlechten Geruch, pH-Veränderungen, Verfärbungen, Ausfällungen, erhöhte Korrosivität und ähnliche, die Qualität der Produkte mindernde Effekte. Ein ordnungsgemässer Einsatz solcher Produkte ist dann nicht mehr möglich, mit der Folge, dass sie fachgerecht entsorgt werden müssen. Erfolgt der mikrobiologische Zerfall beim Einsatz des Feuchtmittels in der Druckmaschine, kann es zu Prozessstörungen und damit zu Ausfallzeiten kommen.

Dementsprechend hat es nicht an Versuchen gefehlt, die mikrobiologische Anfälligkeit von Feuchtmitteln durch den Einsatz von Bioziden zu reduzieren. So ist bekannt den Feuchtmitteln beispielsweise Formaldehyd abspaltende Verbindungen zuzusetzen. Solche an sich wirksamen Biozide sind aber aus toxikologischen Gründen in der Praxis nicht mehr erwünscht.

Eine andere weithin eingesetzte Stoffgruppe sind Isothiazolinone, insbesondere das 3:1 Gemisch aus Chlormethylisothiazolinon und Methylisothiazolinon (CMIT/ MIT). Trotz der guten Wirksamkeit dieser Stoffgruppe ist die Anwendung aufgrund der sensibilisierenden Eigenschaften der Isothiazolinone umstritten. Allen bekannten Konservierungsmitteln ist erfahrungsgemäß somit gemein, dass sie zwar eine gewisse Schutzwirkung aufweisen, in der praktischen Anwendung aber negative Eigenschaften aufweisen.

JP 2959663 B offenbart ein Feuchtmittel enthaltend ein Biguanidiniumsalz.

Es bestand in der Druckindustrie somit ein besonderes Bedürfnis an mikrobiologisch stabilen Feuchtmitteln für den Offsetdruck, die die Nachteile des Standes der Technik überwinden können.

Überraschend wurde nun gefunden, daß Feuchtmittel von an sich bekannter Zusammensetzung praktisch keinerlei mikrobiologischen Befall mehr aufweisen, wenn sie als N-Alkyl-Guanidiniumsalz n-Dodecylguanidiniumacetat oder n-Dodecylguanidiniumchlorid enthalten. Dabei ist überraschend, dass bereits Mengen von 1000 ppm oder weniger in anwendungsfertigen Feuchtmitteln ausreichend sind, um die gute Schutzwirkung zu bewerkstelligen.

N-Alkyl-Guanidiniumsalze sind beispielsweise aus US 6,890,969 bekannt, wo sie zur Stabilisierung von Polymeremulsionen beschrieben werden.

Gegenstand der Erfindung sind daher Feuchtmittel und Feuchtmittelkonzentrate enthaltend zumindest ein N-Alkyl-Guanidiniumsalz, welches n-Dodecylguanidiniumacetat oder n-Dodecylguanidiniumchlorid ist.

Der Rahmen der Erfindung umfasst neben den genannten Bereichen und Vorzugsbereichen von Formeln und Parametern auch beliebige Kombinationen davon, selbst wenn sie aus praktischen Gründen nachstehend nicht vollständig explizit aufgeführt sind.

Unter N-Alkyl-Guanidiniumsalzen werden allgemein Verbindungen verstanden, die zumindest eine Guanidiniumgruppe oder Biguanidgruppe aufweisen, die an zumindest einem ihrer Stickstoff-Atome einen Alkyl-Rest aufweisen oder Verbindungen, in denen jeweils zwei Gruppen ausgewählt aus Guanidiniumgruppen und Biguanidgruppen über zumindest jeweils eines ihrer Stickstoffatome über einen Alkylenrest verknüpft sind. Beispiele für Verbindungen der letzteren Art umfassen Chlorhexidin und Polyhexanid.

N-Alkyl-Guanidiniumsatze sind allgemein solche der Formel (I)

[H₂N-(C=NH₂)-NH-R]⁺X⁻ (I)

in der R für einen C₈-C₁₈ Alkylrest und X⁻ für ein monovalentes Anion oder 1/p Äquivalente eines p-valenten Anions steht, wobei p für eine natürliche Zahl von 2 oder mehr steht.
R steht erfindungsgemäß für n-Dodecyl.
X⁻ steht erfindungsgemäß für Acetat oder Chlorid.

Erfindungsgemäß verwendete Verbindungen der Formel (I) sind n-Dodecylguanidiniumacetat und n-Dodecylguanidiniumchlorid.

Die Anwendungskonzentration dieser Verbindungen in den anwendungsfertigen Feuchtmitteln richtet sich nach der Art und dem Vorkommen der zu bekämpfenden Mikroorganismen, der mikrobiellen Ausgangsbelastung z.B. des typischerweise zur Verdünnung von Feuchtmittelkonzentraten eingesetzten Wassers, sowie nach der Zusammensetzung des zu schützenden Feuchtmittels. Die optimale Einsatzmenge kann vor dem Praxiseinsatz durch Testreihen im Labor in einer dem Fachmann hinlänglich bekannten Weise einfach ermittelt werden.

Beispielsweise werden in den anwendungsfertigen Feuchtmitteln 10 bis 5000, vorzugsweise 50 bis 2000, besonders bevorzugt 100 bis 1500 und besonders bevorzugt 100 bis 1000 ppm an N-Alkyl-Guanidiniumsalzen eingesetzt.

Die erfindungsgemäßen Feuchtmittel enthalten zumindest:
- Wasser,
- zumindest einen pH-Wert-Regulator
- zumindest ein N-Alkyl-Guanidiniumsalz, wie in Anspruch 1 definiert.

Der Wassergehalt in den anwendungsfertigen Feuchtmitteln beträgt beispielsweise 95,0 bis 99,7 Gew.-%, vorzugsweise bei 98,0 bis 99,7 Gew.-%. Den Rest zu 100,0 Gew.-% bilden das oder die N-Alkyl-Guanidiniumsalze, die pH-Wert-Regulatoren sowie die gegebenenfalls weiterhin zugesetzten Stoffe.

Unter pH-Wert-Regulatoren sind Zusatzstoffe oder Mischungen von Zusatzstoffen zu verstehen, mit deren Hilfe der gewünschte pH-Wert eingestellt werden kann.

Vorzugsweise weisen die anwendungsfertigen Feuchtmittel einen pH-Wert unter Standardbedingungen von 3 bis 9, vorzugsweise 3,0 bis 6,0 und besonders bevorzugt von 4,0 bis 5,5 auf.

pH-Wert-Regulatoren umfassen beispielsweise Puffersubstanzen oder Puffersysteme, bzw. je nach gewünschtem pH-Wert auch Säuren und Basen.

Bevorzugte Säuren sind Phosphorsäure oder organische Säuren, wie z. B. Zitronen-, Ascorbin-, Sulfanil-, Wein-, Milch- und Essigsäure, wobei Zitronensäure aufgrund seiner Pufferkapazität bevorzugt ist.

Mit den genannten Säuren können bevorzugt zur Bildung von Puffersystemen die entsprechenden Alkalisalze dieser Säuren, insbesondere bevorzugt die Natrium-, Kalium- und Lithiumsalze eingesetzt werden oder entsprechende Basen, die einen Teil der Säure neutralisieren.

Die erfindungsgemäßen Feuchtmittel können weiterhin enthalten oder jeweils nicht:
- Filmbildende hydrophile Substanzen wie besipielsweise Gummi arabicum, Tragantgummi, Carboxymethylcellulose, Alginate wie z.B. Natriumalginat, Cellulosederivate wie beispielsweise Carboxymethylcellulose, Hydroxyethylcellulose, Hydroxypropylcellulose, Methylcellulose Carboxymethylstärke, Methylcellulose, Polyvinylpyrrolidon und Polyvinylalkohol.
- Grenzflächenaktive Stoffe, wie beispielsweise Tenside. Tenside können beispielsweise nichtionische, kationische und amphotere Tenside, vorzugsweise anionische Tenside sein. Geeignete anionische Tenside sind beispielsweise Alkylsulfate, Alkylethersulfate, Alkylarylsulfonate, Alkylsuccinate, Alkylsulfosuccinate, N-Alkoylsarkosinate, Acyltaurate, Acylisethionate, Alkylphosphate, Alkyletherphosphate, Alkylethercarboxylate, Alpha-Olefinsulfonate, insbesondere die Alkali- und Erdalkalimetallsalze, z.B. Natrium, Kalium, Magnesium, Calcium, sowie Ammonium- und Triethanolamin-Salze. Die Alkylethersulfate, Alkyletherphosphate und Alkylethercarboxylate können jeweils beispielsweise zwischen 1 bis 10 Ethylenoxid- oder Propylenoxid-Einheiten, bevorzugt 1 bis 3 Ethylenoxideinheiten aufweisen. Geeignet sind zum Beispiel Natriumlaurylsulfat, Ammoniumlaurylsulfat, Natriumlaurylethersulfat, Ammoniumlaurylethersulfat, Natriumlaurylsarkosinat, Natriumoleylsuccinat, Ammoniumlaurylsulfosuccinat, Natriumdodecylbenzolsulfonat, Triethanolamindodecyl-benzolsulfonat.
- Benetzungsmittel, wie beispielsweise Alkali-, Erdalkali-, Ammoniumsalze von aromatischen Sulfonsäuren, z.B. Lignin-, Phenol-, Naphthalin-und Dibutylnaphthalinsulfonsäure, sowie von Fettsäuren, Alkyl-und Alkylarylsulfonaten, Alkyl-, Laurylether-und Fettalkoholsulfaten, sowie Salze sulfatierter Hexa-, Hepta-und Octadecanole oder Fettalkoholglycolethern, Kondensationsprodukte von sulfoniertem Naphthalin und seinen Derivaten mit Formaldehyd, Kondensationsprodukte des Naphthalins bzw. der Naphthalinsulfonsäuren mit Phenol und Formaldehyd, Polyoxyethylenoctylphenolether, ethoxyliertes Isooctyl-, Octyl-oder Nonylphenol, Alkylphenol-oder Tributylphenylpolyglycolether, Alkylarylpolyetheralkohole, Isotridecylalkohol, Fettalkohol-ethylenoxid-Kondensate, ethoxyliertes Rizinusöl, Polyoxyethylenalkylether oder Polyoxypropylen, Laurylalkoholpolyglycoletheracetat, Sorbitester, Lignin-Sulfitablaugen oder Methylcellulose.

- Organische Lösungsmittel, wie beispielsweise ein- oder mehrwertige Alkohole, Etheralkohole und Ketone. Beispiele für geeignete Lösungsmittel sind Methanol, ethanol, Isopropanol, Ethylenglykol, Glycerin, Sorbit, Hexit., Propylenglykol oder Polyethylen- und propylenglycole, Butylenglykol, Neopentylglykol, 2-Ethyl-1,3-hexandiol und 1,6-Hexandiol.
- Enthärtungsmittel wie beispielsweise Komplexbildner wie zum Beispiel EDTA
- Entschäumer zur Reduzierung der durch die Tenside oder andere Inhaltsstoffe hervorgerufene Schaumbildung
- Korrosionsinhibitoren
- Trocknungsbeschleuniger für die Druckfarbentrocknung

Die erfindungsgemäßen Feuchtmittel können als weitere Biozide zusätzlich entweder keinen, einen oder mehrere Wirkstoffe enthalten. Beispielsweise können diese weiteren Biozide ausgewählt sein aus der Gruppe bestehend aus Bronopol, Benzylhemiformal, Trimethylen-2-methylisothiazolinon-3-on, N-Methyl-benzisothiazolinon, 2-n-Octylisothiazolin-3-on, Tetramethylolacetylendiharnstoff (TMAD), 1,3-Bis(hydroxymethyl)-5,5-dimethylimidazolidine-2,4-dion (DMDMH), p-Chlor-m-kresol, Dimethylolharnstoff, 1,2-Dibrom-2,4-dicyanobutan, 2,2-Dibrom-3-nitrilopropionsäureamid, Glutardialdehyd, Ethylenglykolhemiformal, , Natrium-Pyrithion, 2- Phenoxyethanol, Phenoxypropanol, o-Phenyl-phenol, Chlorophen und quartären Ammoniumsalzen, wie z. B. N-Alkyl-N,N-dimethyl-benzyl-ammoniumchlorid.

Die erfindungsgemäßen Feuchtmittel zeichnen sich durch hohe mikrobielle Stabilität aus, die die oben genannten Nachteile vermeiden können.

Gegenstand der Erfindung ist daher weiterhin ein Verfahren zur Verhinderung von durch Mikroorganismen verursachten Produktzersetzungen bzw. Prozeßstörungen an Offsetdruckmaschinen durch Einsatz der erfindungsgemäßen Feuchtmittel wie in Anspruch 10 definiert. Sie sind insbesondere wirksam gegen Bakterien, Pilze, Hefen und Schleimorganismen. Beispielhaft seien die folgenden Mikroorganismen genannt:
- Bakterien: Alcaligenes wie Alcaligenes faecalis, Bacillus wie Bacillus subtilis, Citrobacter wie Citrobacter freundii, Corynebacter wie Corynebacterium ammoniagenes, Enterobacter wie Enterobacter aerogenes, Enterococcus, wie Enterococcus hirae, Escherichia wie Escherichia coli, Proteus, wie Proteus hauseri Pseudomonas wie Pseudomonas aeruginosa, Pseudomonas fluorescens oder Pseudomonas stutzeri, Salmonella, wie Salmonella enterica, Staphylococcus wie Staphylococcus aureus;
- Pilze: Acremonium, wie Acremonium strictum, Alternaria wie Alternaria tenuis, Aspergillus wie Aspergillus niger, Chaetomium wie Chaetomium globosum, Fusarium wie Fusarium solani, Geotrichum wie Geotrichum candidum, Lentinus wie Lentinus tigrinus, Penicillium wie Penicillium glaucum oder Penicillium pinophilum;
- Hefen: Candida wie Candida albicans, Rhodotorula wie Rhodotorula rubra, Yarrowia wie Yarrowia lipolytica;

Gegenstand der Erfindung sind weiterhin Feuchtmittelkonzentrate wie in Anspruch 9 definiert, aus denen die anwendungsfertigen Feuchtmittel durch Zusatz von Wasser erhältlich sind und demzufolge die gleichen Komponenten enthalten können oder nicht wie oben für die anwendungsfertigen Feuchtmittel beschrieben.

Die Formulierung der erfindungsgemäßen Feuchtmittelkonzentrate ist beliebig und kann beispielsweise in Form von Lösungen, Pasten, Granulaten, oder Tabletten erfolgen.

Aufgrund der örtlich unterschiedlichen und häufig variierenden Brauchwasserqualitäten und deren erfahrungsgemäß schwer kalkulierbaren Einflüssen über die Feuchtmittel auf das Druckergebnis empfiehlt es sich, bei Zubereitung der Feuchtmittel aufbereitetes Wasser, vorzugsweise demineralisiertes oder Wasser mit einer Gesamthärte von 2.14 mmol/l oder weniger wie beispielsweise 1,42 bis 2,14 mmol/l zu verwenden.

Die zur mikrobiologischen Stabilisierung erforderlichen Mengen an N-Alkyl-Guanidiniumsalzen sowie gegebenenfalls weiteren Bioziden können den Feuchtmitteln üblicher Zusammensetzung auch direkt vor der Anwendung im Druckvorgang zugesetzt werden. Daher ist von der Erfindung auch die Verwendung von N-Alkyl-Guanidiniumsalzen zur Herstellung von Feuchtmitteln wie in Anspruch 11 definiert, insbesondere für den Offsetdruck umfasst.

Die gute Wirksamkeit von den erfindungsgemäß verwendeten N-Alkyl-Guanidiniumsalzen zum Schutz von gebrauchsfertigen Feuchtmitteln wird im nachfolgenden Beispiel dokumentiert.

### Beispiel

### Mikrobiologischer Belastungstest

Mit einem mikrobiologischen Belastungstest wurde die Anfälligkeit wasserbasierter Systeme gegen mikrobiellen Befall und die Wirkung von Konservierungsmitteln überprüft. Hierzu wurden die Konservierungsmittel in definierten Konzentrationen in die anwendungsfertigen Feuchtmittel eingearbeitet. Danach erfolgte über einen Versuchszeitraum von 6 Wochen pro Woche jeweils eine Kontamination mit Mikroorganismen wie unten angegeben im wöchentlichen Abstand, so dass nach jeder Kontamination ca. 10⁶ - 10⁷ Bakterien pro/g und 10⁴ - 10⁶ Schimmel- bzw. Hefezellen pro/g enthalten sind. 7 Tage nach jeder Kontamination wurde durch Keimzahlbestimmung festgestellt, ob vollständige Abtötung (= 0 Bakterien bzw. Schimmel- bzw. Hefezellen pro/g) oder zumindest Vermehrungshemmung der eingebrachten Mikroorganismen im Vergleich zu den nicht konservierten Kontrollproben eingetreten ist.

Als wasserbasiertes System wurde ein Feuchtmittelkonzentrat folgender Zusammensetzung verwendet:
10 Gew.-% Glycerin
7,5 Gew.-% Zitronensäure
2 Gew.-% Natriumhydroxid
2 Gew.-% Gummi arabicum
5 Gew.-% Isopropanol
Rest zu 100 Gew.-% Wasser

Dem gebrauchsfertigen Feuchtmittel (2,5 %-ige wässrige Verdünnung) wurden die in Tabelle 1 angegebenen Mengen an N- Dodecylguanidinium-hydrochlorid (DGH) zugegeben (handelsübliche Lösung von DGH mit 35 Gew.-% Wirkstoffgehalt gelöst in einem Dipropylenglykol/Propylenglykolgemisch, N-2000 Antimicrobial von LANXESS, z.B. 0,1 Gew.-% N-2000 Antimicrobial für 350 ppm DGH).

Als Mikroorganismen wurden für den Versuch folgende Mikroorganismenarten in Mischung eingesetzt:
Bakterien: Escherichia coli, Pseudomonas aeruginosa, Staphylococcus aureus,
Schimmelpilze: Acremonium strictum, Aspergillus niger, Geotrichum candidum
Hefen: Candida albicans, Rhodotorula rubra.

Eine sehr gute Wirksamkeit wird erreicht, wenn die konservierten Proben eine vollständige Abtötung (auf 0 Bakterien bzw. Schimmel- bzw. Hefezellen pro/g) der eingebrachten Mikroorganismen bewirken (Bewertung 3 = sehr gut).

Eine gute Wirkung liegt dann vor, wenn im Vergleich zur unkonservierten Probe ein stark reduziertes Mikrobenniveau beobachtet wird (auf 10³ - 10¹ Bakterien bzw. auf 10² - 10¹ Schimmel- bzw. Hefezellen pro/g) (Bewertung 2 = gut).

Eine mäßige Wirkung liegt dann vor, wenn im Vergleich zur unkonservierten Probe ein leicht reduziertes Mikrobenniveau beobachtet wird.( auf 10⁴ - 10³ Bakterien bzw. auf 10³ - 10² Schimmel- bzw. Hefezellen pro/g) (Bewertung 1 = mäßig).

Eine mangelhafte Wirkung liegt dann vor, wenn im Vergleich zur unkonservierten Probe keine oder eine nur geringfügige Reduktion des Mikrobenniveaus beobachtet wird.( auf ein Restniveau von mindestens 10⁵ Bakterien bzw. 10⁴ Schimmel- bzw. Hefezellen pro/g) (Bewertung 0 = mangelhaft).

Die erzielten Ergebnisse sind in Tabelle 1 angegeben.

**Tabelle 1: Wirksamkeit der Biozide, ermittelt jeweils 1 Woche nach Keimzugabe**

| **Biozidzugabe** | | **Woche 1** | **Woche 2** | **Woche 3** | **Woche 4** | **Woche 5** | **Woche 6** |
|---|---|---|---|---|---|---|---|
| + 0,10 Gew.% N-2000 Antimicrobial | B | 3 | 3 | 3 | 3 | 3 | 3 |
| | S | 3 | 3 | 3 | 3 | 3 | 3 |
| = 350 ppm DGH | H | 3 | 3 | 3 | 3 | 3 | 3 |
| + 0,20 Gew.-% N-2000 Antimicrobial | B | 3 | 3 | 3 | 3 | 3 | 3 |
| | S | 3 | 3 | 3 | 3 | 3 | 3 |
| = 700 ppm DGH | H | 3 | 3 | 3 | 3 | 3 | 3 |
| + 0,30 Gew.-% N-2000 Antimicrobial | B | 3 | 3 | 3 | 3 | 3 | 3 |
| | S | 3 | 3 | 3 | 3 | 3 | 3 |
| = 1050 ppm DGH | H | 3 | 3 | 3 | 3 | 3 | 3 |

| | | | | | | | |
|---|---|---|---|---|---|---|---|
| B = Bakterien S = Schimmelpilze H = Hefen | | | | | | | |

Wie obiger Tabelle zu entnehmen ist, kann durch Zugabe von nur 350 ppm DGH bzw. 0,1 Gew.-% N-2000 Antimicrobial ein mikrobiologisch stabiles Feuchtmittel erhalten werden, welches auch mehreren massiven Kontaminationszyklen widersteht.

## Patentansprüche

1. Feuchtmittel oder Feuchtmittelkonzentrat enthaltend zumindest
• zumindest einen pH-Wert-Regulator
• zumindest ein N-Alkyl-Guanidiniumsalz
wobei die Feuchtmittel zwingend, die Feuchtmittelkonzentrate gegebenenfalls weiterhin
• Wasser
enthalten,
**dadurch gekennzeichnet, dass** als N-Alkyl-Guanidiniumsalz n-Dodecylguanidiniumacetat oder n-Dodecylguanidiniumchlorid eingesetzt werden.

2. Feuchtmittel oder Feuchtmittelkonzentrat nach Anspruch 1, **dadurch gekennzeichnet, dass** als pH-Wert-Regulatoren Puffersubstanzen, Puffersysteme, Säuren oder Basen eingesetzt werden.

3. Feuchtmittel oder Feuchtmittelkonzentrat nach einem der Ansprüche 1 bis 2, **dadurch gekennzeichnet, dass** sie in allen denkbaren Permutationen weiterhin jeweils enthalten oder jeweils nicht:
• zumindest eine filmbildende, hydrophile Substanz
• zumindest einen grenzflächenaktiven Stoff
• zumindest ein Benetzungsmittel
• zumindest ein organisches Lösungsmittel
• zumindest eine Enthärtungsmittel
• zumindest einen Entschäumer
• zumindest einen Korrosionsinhibitor
• zumindest einen Trocknungsbeschleuniger

4. Feuchtmittel oder Feuchtmittelkonzentrat nach einem der Ansprüche 1 bis 3, **dadurch gekennzeichnet, dass** sie jeweils enthalten:
• zumindest eine filmbildende, hydrophile Substanz
• zumindest ein organisches Lösungsmittel

5. Feuchtmittel oder Feuchtmittelkonzentrat nach einem der Ansprüche 1 bis 4, **dadurch gekennzeichnet, dass** sie zusätzlich entweder keinen, einen oder mehrere Biozide enthalten, die vorzugsweise ausgewählt sind aus der Gruppe bestehend aus Bronopol, Benzylhemiformal, Trimethylen-2-methylisothiazolinon-3-on, N-Methyl-benzisothiazolinon, 2-n-Octylisothiazolin-3-on, Tetramethylolacetylendiharnstoff (TMAD), 1,3-Bis(hydroxymethyl)-5,5-dimethylimidazolidine-2,4-dion (DMDMH), p-Chlor-m-kresol, Dimethylolharnstoff, 1,2-Dibrom-2,4-dicyanobutan, 2,2-Dibrom-3-nitrilopropionsäureamid, Glutardialdehyd, Ethylenglykolhemiformal, Natrium-Pyrithion, 2- Phenoxyethanol, Phenoxypropanol, o-Phenyl-phenol, Chlorophen und quartären Ammoniumsalzen.

6. Feuchtmittel nach einem der Ansprüche 1 bis 5, **dadurch gekennzeichnet, dass** sie 10 bis 5000, vorzugsweise 50 bis 2000, besonders bevorzugt 100 bis 1500 und besonders bevorzugt 100 bis 1000 ppm an N-Alkyl-Guanidiniumsalzen enthalten.

7. Feuchtmittel nach einem der Ansprüche 1 bis 6, **dadurch gekennzeichnet, dass** der Wassergehalt 95,0 bis 99,7 Gew.-%, vorzugsweise bei 98,0 bis 99,7 Gew.-% beträgt.

8. Feuchtmittel nach einem der Ansprüche 1 bis 7, **dadurch gekennzeichnet, dass** der pH-Wert unter Standardbedingungen von 3 bis 9, vorzugsweise 3,0 bis 6,0 und besonders bevorzugt von 4,0 bis 5,5 beträgt.

9. Feuchtmittelkonzentrat, aus dem die Feuchtmittel nach einem der Ansprüche 1 bis 8 durch Verdünnung mit Wasser erhältlich sind.

10. Verfahren zur Vermeidung oder Reduzierung von durch Mikroorganismen verursachten Produktzersetzungen oder Prozeßstörungen an Offsetdruckmaschinen, **dadurch gekennzeichnet, dass** als Feuchtmittel solche gemäß den Ansprüchen 1 bis 8 eingesetzt werden.

11. Verwendung von N-Alkyl-Guanidiniumsalzen zur Herstellung von Feuchtmitteln oder Feuchtmittelkonzentraten, insbesondere für den Offsetdruck,
**dadurch gekennzeichnet, dass** als N-Alkyl-Guanidiniumsalz n-Dodecylguanidiniumacetat oder n-Dodecylguanidiniumchlorid eingesetzt werden.

12. Verwendung nach Anspruch 11, **dadurch gekennzeichnet dass** die Feuchtmittel solche nach einem der Ansprüche 1 bis 8 sind und die Feuchtmittelkonzentrate solche, nach einem der Ansprüche 1 bis 5.

## Claims

1. Fountain solution or fountain concentrate containing at least
• at least one pH regulator
• at least one N-alkylguanidinium salt
wherein the fountain solutions necessarily and the fountain concentrates optionally further contain
• water,
**characterized in that** n-dodecylguanidinium acetate or n-dodecyl-guanidinium chloride are employed as N-alkylguanidinium salt.

2. Fountain solution or fountain concentrate according to Claim 1, **characterized in that** buffering substances, buffer systems, acids or bases are employed as pH regulators.

3. Fountain solution or fountain concentrate according to either of Claims 1 and 2, **characterized in that** they in any conceivable permutations each do or do not further contain:
• at least one film-forming, hydrophilic substance
• at least one surface-active substance
• at least one wetting agent
• at least one organic solvent
• at least one water softener
• at least one defoamer
• at least one corrosion inhibitor
• at least one drying stimulator.

4. Fountain solution or fountain concentrate according to any of Claims 1 to 3, **characterized in that** they each contain:
• at least one film-forming, hydrophilic substance
• at least one organic solvent.

5. Fountain solution or fountain concentrate according to any of Claims 1 to 4, **characterized in that** they additionally contain either none, one or more biocides preferably selected from the group consisting of bronopol, benzyl hemiformal, trimethylene-2-methylisothiazolinon-3-one, N-methylbenziso-thiazolinone, 2-n-octylisothiazolin-3-one, tetramethylolacetylenediurea (TMAD), 1,3-bis(hydroxymethyl)-5,5-dimethylimidazolidine-2,4-dione (DMDMH), p-chloro-m-cresol, dimethylolurea, 1,2-dibromo-2,4-dicyano-butane, 2,2-dibromo-3-nitrilopropionamide, glutaraldehyde, ethylene glycol hemiformal, sodium pyrithione, 2-phenoxyethanol, phenoxypropanol, o-phenylphenol, chlorophene and/or quaternary ammonium salts.

6. Fountain solutions according to any of Claims 1 to 5, **characterized in that** they contain from 10 to 5000, preferably from 50 to 2000, more preferably from 100 to 1500 and more preferably from 100 to 1000 ppm of N-alkyl-guanidinium salts.

7. Fountain solutions according to any of Claims 1 to 6, **characterized in that** the water content is from 95.0 to 99.7 wt%, preferably from 98.0 to 99.7 wt%.

8. Fountain solutions according to any of Claims 1 to 7, **characterized in that** the pH under standard conditions is from 3 to 9, preferably from 3.0 to 6.0 and more preferably from 4.0 to 5.5.

9. Fountain concentrate whence the fountain solutions according to any of Claims 1 to 8 are obtainable by dilution with water.

10. Process for preventing or reducing offset printing machine process disruptions or product decompositions caused by microorganisms, **characterized in that** fountain solutions according to Claims 1 to 8 are employed.

11. Use of N-alkylguanidinium salts in the manufacture of fountain solutions or fountain concentrates, in particular for offset printing,
**characterized in that** n-dodecylguanidinium acetate or n-dodecyl-guanidinium chloride are employed as N-alkylguanidinium salt.

12. Use according to Claim 11, **characterized in that** the fountain solutions are fountain solutions according to any of Claims 1 to 8 and the fountain concentrates are fountain concentrates according to any of Claims 1 to 5.

## Revendications

1. Agents d'humidification ou concentrés d'agents d'humidification, contenant au moins
- au moins un régulateur de pH,
- au moins un sel de N-alkyl-guanidinium,
les agents d'humidification contenant obligatoirement, les concentrés d'agents d'humidification éventuellement, également
- de l'eau, **caractérisés en ce que** de l'acétate de n-dodécylguanidinium ou du chlorure de n-dodécylguanidinium est utilisé en tant que sel de N-alkyl-guanidinium.

2. Agents d'humidification ou concentrés d'agents d'humidification selon la revendication 1, **caractérisés en ce que** des substances tampons, des systèmes tampons, des acides ou des bases sont utilisés en tant que régulateurs de pH.

3. Agents d'humidification ou concentrés d'agents d'humidification selon l'une quelconque des revendications 1 à 2, **caractérisés en ce qu'**ils contiennent à chaque fois en outre ou ne contiennent à chaque fois pas, selon toutes les permutations envisageables :
- au moins une substance hydrophile filmogène,
- au moins une substance tensioactive,
- au moins un agent mouillant,
- au moins un solvant organique,
- au moins un agent de durcissement,
- au moins un agent antimousse,
- au moins un inhibiteur de corrosion,
- au moins un accélérateur de séchage.

4. Agents d'humidification ou concentrés d'agents d'humidification selon l'une quelconque des revendications 1 à 3, **caractérisé en ce qu'**ils contiennent à chaque fois :
- au moins une substance hydrophile filmogène,
- au moins un solvant organique.

5. Agents d'humidification ou concentrés d'agents d'humidification selon l'une quelconque des revendications 1 à 4, **caractérisés en ce qu'**ils contiennent en outre aucun, un ou plusieurs biocides, qui sont de préférence choisis dans le groupe constitué par le bronopol, le benzylhémiformal, la triméthylène-2-méthylisothiazolinon-3-one, la N-méthyl-benzisothiazolinone, la 2-n-octylisothiazolin-3-one, la tétraméthylolacétylène-diurée (TMAD), la 1,3-bis(hydroxyméthyl)-5,5-diméthylimidazolidine-2,4-dione (DMDMH), le p-chloro-m-crésol, la diméthylolurée, le 1,2-dibromo-2,4-dicyanobutane, l'amide de l'acide 2,2-dibromo-3-nitrilopropionique, le glutardialdéhyde, l'éthylèneglycolhémiformal, la pyrithione de sodium, le 2-phénoxyéthanol, le phénoxypropanol, l'o-phényl-phénol, le chlorophène et les sels d'ammonium quaternaires.

6. Agents d'humidification selon l'une quelconque des revendications 1 à 5, **caractérisés en ce qu'**ils contiennent 10 à 5 000, de préférence 50 à 2 000, de manière particulièrement préférée 100 à 1 500 et de manière particulièrement préférée 100 à 1 000 ppm de sels de N-alkyl-guanidinium.

7. Agents d'humidification selon l'une quelconque des revendications 1 à 6, **caractérisés en ce que** la teneur en eau est de 95,0 à 99,7 % en poids, de préférence de 98,0 à 99,7 % en poids.

8. Agents d'humidification selon l'une quelconque des revendications 1 à 7, **caractérisés en ce que** le pH en conditions standards est de 3 à 9, de préférence de 3,0 à 6,0 et de manière particulièrement préférée de 4,0 à 5,5.

9. Concentré d'agent d'humidification, à partir duquel les agents d'humidification selon l'une quelconque des revendications 1 à 8 peuvent être obtenus par dilution avec de l'eau.

10. Procédé pour éviter ou réduire les destructions de produits ou les perturbations de procédés causées par des microorganismes sur des machines d'impression offset, **caractérisé en ce que** des agents d'humidification selon les revendications 1 à 8 sont utilisés en tant qu'agents d'humidification.

11. Utilisation de sels de N-alkyl-guanidinium pour la fabrication d'agents d'humidification ou de concentrés d'agents d'humidification, notamment pour l'impression offset, **caractérisée en ce que** de l'acétate de n-dodécylguanidinium ou du chlorure de n-dodécylguanidinium est utilisé en tant que sel de N-alkyl-guanidinium.

12. Utilisation selon la revendication 11, **caractérisée en ce que** les agents d'humidification sont ceux selon l'une quelconque des revendications 1 à 8 et les concentrés d'agents d'humidification sont ceux selon l'une quelconque des revendications 1 à 5.
